# FASCICULE DE BREVET EUROPEEN

(11) **EP 0 020 225 B1**
(45) Date de publication et mention de la délivrance du brevet: **02.03.1983**
(21) Numéro de dépôt: 80400670.8
(22) Date de dépôt: 14.05.1980
(51) Int. Cl.: B64D 1/06, F41F 3/06

(54) **Dispositif de sécurité de largage d'une charge suspendue à un aéronef pour son transport**
Sicherheitsauslösevorrichtung für eine zum Transport an einem Flugzeug hängende Last
Safety release device for a transportable load suspended by an aircraft

(30) Priorité: 23.05.1979 FR 7913200
(43) Date de publication de la demande: 10.12.1980
(73) Titulaire: THOMSON-BRANDT, 75379 Paris Cedex 08 (FR)
(72) Inventeur: Fulchiron,-Noel, F-75360 Paris Cedex 08 (FR); Naillon, Bernard, F-75360 Paris Cedex 08 (FR)
(74) Mandataire: Dubreuil, Annie

## Description

L'invention concerne un dispositif de sécurité de largage d'une charge destinée à être suspendue à un aéronef pour son transport. Elle concerne également toute charge équipée d'un tel dispositif.

Lorsqu'une charge est suspendue à un aéronef en vue d'être transportée vers son lieu de largage, il importe qu'un certain nombre de règles de sécurité soient respectées. Par exemple, s'il s'agit d'une charge militaire, la commande de mise à feu ne doit pouvoir intervenir que lorsque la séparation de la charge de son porteur est effective.

On cannaît déjà, notamment, par le document US-A-3,956,964 (McGuire) un dispositif de largage d'un charge suspendue à un aéronef, qui comprend: d'une part, des anneaux d'accrochage qui coopérant avec des crochets portés par l'aéronef et, d'autre part, une plaque coulissante par rapport à la charge suspendue, cette plaque comportant des ouvertures destinées au passage de câbles d'armement qui sont reliés à une paire de fusées. La barre coulissante peut être déplacée sous l'action d'un ressort, entre une première position dite "de sécurité" et une seconde position dite "armée"; ce déplacement étant assujetti au désengagement complet des crochets dans les anneaux d'accrochage. En outre, le dispositif comprend des câbles d'armement des fusées de la charge et ces câbles sont munis d'anneaux de traction reliés mécaniquement à l'aéronef.

La présente invention a pour objet un dispositif de sécurité de largage comprenant une plaque coulissante, appelée "barre omnibus", du type décrit ci-dessus; cette barre omnibus comprend deux organes d'entrave: un premier organe d'entrave relié mécaniquement par un câble de traction à l'aéronef et un second organe d'entrave relié mécaniquement à l'anneau d'accrochage de la charge sous l'aéronef porteur et cette barre omnibus comportant un jeu de verrous, chacun de ces verrous ayant des sections différentes pour permettre son verrouillage dans la barre et son déverrouillage de la barre.

L'invention sera mieux comprise à l'aide des explications qui vont suivre et des figures jointes parmi lesquelles:
la figure 1 représente schématiquement comment coopèrent entre eux, d'une part, le système d'accrochage d'une charge à son véhicule porteur et d'autre part un dispositif assurant la mise en position de déverrouil- labilité de moyens verouillant les organes essentiels dont le fonctionnement ne doit absolument intervenir que si la séparation entre la charge et son porteur est effective;
les figures 2, 3 et 4 montrent schématiquement des variantes de réalisation d'une combinaison de moyens représentée sur la figure 1.

Pour une plus grande facilité de compréhension les mêmes éléments portent les mêmes références dans toutes les figures.

Sur la figure 1 sont représentés des verrous 1, 2, 3 (à titre d'exemple au nombre de trois) et les moyens de commandes qui leur sont associés 4, 5, 6 destinés à assurer leur déverrouillage, libérant ainsi le ou les organes contenus dans une container (non représenté sur la figure) qu'ils verrouillaient. Il peut s'agir de charges militaires, de réservoirs élémentaires, de modules, destinés à être largués ensemble ou successivement c'est-à-dire à la demande. L'ensemble de ces organes et de leurs accessoires de commande sont accrochés au véhicule porteur (non représenté) au moyen d'un système d'accrochage. Il s'agit par exemple d'au moins un anneau 7, solidaire du corps contenant les modules élémentaires, dans la lumière 80 duquel pénètre le crochet du moyen d'emport (non visible sur la figure), lui même solidaire du véhicule porteur. La séparation a lieu lorsque le crochet est volontairement désolidarisé de l'anneau, libérant ainsi la liaison anneau-crochet.

Conformément à l'invention, un dispositif 10 dénommé dans la suite de la description "barre omnibus" présentant un caractère d'organe mécanique de commande générale, est prévu. Cette barre omnibus 10, peut occuper deux positions: la première dite position de "securité" (celle qui est représentée sur la figure) et une seconde position dite position "armée". Le déplacement de cette barre peut être commandé par tout moyen connu. Par exemple, comme cela est schématiquement représenté. sur la figure 1, un cable 11 qui peut être un cable de sécurité largable de culot SLC, est sollicité en traction à l'une de ses extrémités 12. Par un jeu de poulies 13, 14 et 15 et du ressort 16 il agit sur le ressort 17 qui se comprime contre la butée 18, libérant ainsi un doigt de verrouillage mobile 19 qui s'escamote. La barre omnibus 10 précédemment maintenue dans sa position de sécurité par ce doigt 19 se trouve libérée et, sous l'action du ressort de rappel 20, recule, se translate dans un sens donné (par exemple celui de la flèche 21) vers sa position dite "armée".

Des logements 25, 26 et 27 sont prévus dans cette barre omnibus. Une combinaison , verrous-barre omnibus est décrite ci-dessous à titre d'exemple. Ces logements destinés à coopérer avec les verrous comportent deux parties: une première cavité ouverte présentant un profil à section sensiblement circulaire de diamètre D et une seconde cavité ouverte présentant un profil à section sensiblement rectangulaire de largeur D, très inférieure à D. Les verrous, dans l'exemple décrit, comportent par exemple deux parties: la première, de section cylindrique, d'un diamètre très légèrement inférieur à D peut se déplacer dans la première cavité et à la limite donc être déverrouillée; la seconde présente une section amincie sur une longueur L légèrement supérieure à lépaisseur de la barre omnibus et ne peut se déplacer dans la seconde cavité que sur une faible course correspondant approximativement à cette longueur L.

Dans la position de sécurité (cell de la figure) les verrous, même s'ils reçoivent l'ordre de déverrouillage, sont bloqués, et l'opération ne peut avoir lieu. En revanche lorsque la barre omnibus 10 est dans sa position dite "armée", ces mêmes verrous se trouvent positionnés dans la seconde cavité 25 b, 26 b, 27 b des logements et sont alors en position de déver- rouillabilité et prêts à subir l'action des moyens de déverrouillage 4, 5, 6 pour s'escamoter comme le montre respectivement les flèches 30, 31, 32. Les ordres de déverrouillage sont fonction de la séquence d'opérations choisie, soit simultanés, soit décalés.

Conformément à l'invention, en se déplaçant de sa position de "sécurité", vers sa position "armée", la barre omnibus pousse par l'intermédiaire d'un logement supplémentaire 350 sur un téton 35 qui entraîne en rotation (voir le sens de la flèche 36) l'anneau 7. Si cette anneau 7 est encore relié au crochet du véhicle porteur, la liaison crochet-anneau s'oppose à cette rotation et s'oppose donc au déplacement de la barre omnibus 10 de sa position de "sécurité" à sa position "armée". Par conséquent il faut que la séparation de l'anneau du crochet du véhicule porteur soit effective pour que ce déplacement ait lieu et que le déverrouillage des verrous 1, 2 et 3 soit possible. Il s'agit d'un système de sécurité extrêmement fiable qui constitue l'une des principales caractéristiques de l'invention.

La figure 2 est une représentation schématique d'une variante de réalisation de la combinaison d'une barre omnibus 10 et d'un anneau 7 coopérant en vue de l'obtention du résultat énoncé précédemment, à savoir le déplacement possible de la barre omnibus exclusivement dans le cas où le crochet du véhicule porteur est bien désolidarisé de l'anneau. On retrouve sur cette figure 2, l'anneau 7 avec son filetage 70 destiné à le fixer au container qui doit être transporté puis largué. Cet anneau 7 est relié, dans cette variante, à la barre omnibus 10 du type de celle qui a été décrite dans la variante précédente de la manière décrite ci-dessous. La première extrémité d'un bras de levier ou palette 50 pénétre dans la lumière 80 de l'anneau 7. Ce bras est articulé autour d'un axe d'articulation 51. Il a pour fonction, lorsqu'une pression est appliquée sur sa première extrémité, d'appuyer sur une goupille de verrouillage 55 qui traverse la barre omnibus dans un logement supplémentaire 56 prévu à cet effet et entrave tout déplacement de celle-ci de sa position de sécurité vers sa position armée. Un ressort de rappel 52 qui s'appuie sur une butée 54 tend à soulever la goupille 55.

Cette pression s'exerce sur le bras 50 tant que le crochet (non représenté sur la figure) est introduit dans l'anneau 7. Dès que ce crochet est désolidarisé de cet anneau, cette pression diaparaît, la goupille 55 entraîne le bras de levier 50 qui remonte dans le sens de la flèche 560. La goupille 55 sort de son logement 56 et libère ainsi la barre omnibus dont le déplacement peut alors être réalisé par tout moyen tel, par exemple, que celui qui a été décrit au moyen de la figure 1. Un dispositif de détection 57 de la position du bras 50 peut également être prévu, ce dispositif pouvant alors commander un circuit électrique.

La figure 3 est une représentation schématique d'une autre variante de réalisation d'une combinaison conforme à l'invention. Dans ce cas, l'anneau ne tourne pas comme dans le cas de la figure 1, mais il bascule. En effet il est maintenu en place durant toute la phase de transport grâce à un ergot 60 qui prend place dans un logement 61, prévu à cet effet et ménagé dans la barre omnibus 10 entravant le mouvement de celle-ci. Cet ergot 60 s'appuie vers le haut pendant le transport contre la structure du container (non représenté). Il y est maintenu tant que le crochet du véhicule porteur, par sa présence à l'intérieur de l'anneau empêche un ressort de torsion 62 de jouer son rôle. Dès que le crochet est désolidarisé de l'anneau, sous l'action précisément de ce ressort de torsion 61, l'anneau 7 bascule, abaissant l'ergot 60 d'une course supérieure à l'épaisseur de la barre omnibus 10 et permettant du même coup le mouvement de translation de celle-ci de sa position de "sécurité" vers sa position "armée".

La figure 4 représente schématiquement une variante de réalisation dans laquelle le mouvement de l'anneau est vertical. L'anneau 7 comporte, oûtre la lumière 80 destinée à recevoir le crochet du véhicule porteur, une première partie cylindrique 81 comportant un épaulement 82. Cette partie cylindrique 81 est contenue dans un logement 83 ménagé dans l'enveloppe 84 du container que doit supporter l'anneau, un ressort 85 est prévu entre cet épaulement 82 et l'une des parois 86 du logement 83. L'anneau comporte en outre une seconde partie 87 destinée à pénétrer dans la barre omnibus 10. Cette seconde partie cylindrique comporte une portion 90 amincie sur une longueur déterminée. Lorsque l'anneau est suspendu au crochet du porteur, le ressort 85 est comprimé et la partie cylindrique 87 se trouve dans la cavité à section circulaire 91 ménagé à cet effet dans la barre omnibus 10. Le mouvement de translation de la barre omnibus est entravé, en revanche, lorsque le crochet est désolidarisé de l'anneau, le ressort 85 se détend et la partie cylindrique 87 descend dans la barre omnibus jusqu'à ce que la portion amincie 90 se trouve face au logement 95. Le mouvement de la barre omnibus peut alors avoir lieu.

Toute la description précédente se réfère au cas où la charge est effectivement accrochée au véhicule porteur avant d'être larguée. Mais avant ce transport néanmoins, ces charges sont le plus souvent entreposées et il convient de prévoir un dispositif de sécurité dit, au sol, se substituant en quelque sorte au crochet du véhicule porteur. Dans le cas de l'anneau tournant (figure 1) une pièce de section carrée est par exemple introduite à l'intérieur de la lumière du ou des anneaux, pièce qui est enlevée au moment de l'accrochage au véhicule porteur. D'autres types de dispositifs de sécurité au sol peuvent également être mis en place, ils n'entrent pas dans le cadre de la présente invention. Ils sont enlevés dès que la charge est accrochée à son véhicule porteur.

Les applications d'une barre omnibus coopérant avec un anneau muni de moyens capables de bloquer ou de permettre le mouvement de translation de cette barre omnibus sont nombreuses. Une telle combinaison s'applique chaque fois que des moyens de verrouillages.ne doivent pas pouvoir être déverrouillés, tant qu'une opération déterminée n'a pas eu lieu, à savoir par exemple, la désolidarisation d'un anneau et d'un crochet le reliant à un véhicule transporteur. Ce problème se retrouve plus particulièrement dans les applications telles que, par exemple, le transport de charges militaires.

## Revendications

1. Dispositif de sécurité de largage d'une charge suspendue sous un aéronef par, au moins, un anneau d'accrochage (7) qui coopère avec un crochet solidaire de cet aéronef, ce dispositif comprenant une barre coulissante (10) qui peut être déplacée entre une première position opérationnelle dite "de sécurité" et une seconde position opérationnelle dite "armée", le déplacement de cette barre étant assujetti à l'ouverture du crochet de l'aéronef et cette barre comportant des logements (25-27) de verrous de fusées (1-3), caractérisé en ce que la barre coulissante est traversée, d'une part, par un premier organe d'entrave (19) relié mécaniquement à l'aéronef par un câble de traction (11-15) et, d'autre part, par un second organe d'entrave (35) relié mécaniquement à l'anneau d'accrochage (7) et en ce chacun des verrous de fusées (1-3) comporte des sections différentes: une section rectangulaire pour assurer son verrouillage en position "de sécurité" et une section cylindrique pour permettre son déverrouillage en position "armée".

2. Dispositif selon la revendication 1, caractérisé en ce que le second organe d'entrave de la barre coulissante (10) est un téton (35) solidaire de -l'anneau d'accrochage (7), ce téton étant disposé dans un logement supplémentaire (350) pratiqué dans la barre coulissante (10) et an ce que l'anneau d'accrochage (7) est mobile en rotation (36), autour d'une direction perpendiculaire à la direction de déplacement (21) de cette barre.

3. Dispositif selon la revendication 1, caractérisé en ce que le second organe d'entrave de la barre coulissante est un élément cylindrique (87) présentant un plat (90), cet élément cylindrique étant placé dans un logement supplémentaire (95) présentant une partie de section circulaire (91) et une partie de section rectangulaire et en ce que l'anneau d'accrochage (7) est mobile linéairement sous l'action d'un ressort (85); selon une direction perpendiculaire à la direction de déplacement de la barre coulissante (10).

4. Dispositif selon la revendication 1, caractérisé en ce que le second organe d'entrave de la barre coulissante est un ergot (60) solidaire de l'anneau d'accrochage (7), cet ergot étant placé dans un logement supplémentaire (61) pratiqué dans la barre coulissante (10) et en ce que l'anneau d'accrochage (7) est mobile en rotation, sous l'action d'un ressort (62), autour d'une direction parallèle à direction de déplacement (21) de la barre coulissante (10).

5. Dispositif selon la revendication 1, caractérisé en ce que le second organe d'entrave de la barre coulissante (10) est une goupille (55), couplé mécaniquement à la lumière (80) de l'anneau d'accrochage (7), cette goupille étant disposée dans un logement supplémentaire (56) pratiqué dans la barre coulissante (10), et en ce que l'anneau d'accrochage (7) est fixe et que la goupille (55) est éjectée du logement supplémentaire (56) lorsque l'anneau d"accrochage (7) est désolidarisé du crochet de l'aéronef.

## Patentansprüche

1. Sicherheitsvorrichtung zum Abwurf einer vermittels wenigstens eines mit einem Haken zusammenwirkenden Einhakringes (7) an einem Luftfahrzeug aufgehängten Last, wobei der Haken an dem Luftfahrzeug befestigt ist, unfassend eine verschiebbare Schiene (10), die zwischen einer ersten, sog. "Sicherungsstellung" und einer zweiter, sog. "Schar^{f}machstell- ung" beweglich ist, wobei die Bewegung dieser Schiene vom Öffnen des Luftfahrzeughakens abhängig ist und diese Schiene Ausnehmungen (25-27) zur Aufnahme von Zünder- Verriegelungsorganen (1-3) aufweist, dadurch gekennzeichnet, dass die verschiebbare Schiene einerseits von einem ersten, durch ein Zugkabel (11-15) mechanisch mit dem Luftfahrzeug verbundenen Fesselorgan (19) und andererseits von einem zweiten Fesselorgan (35) durchquert wird, das mechanisch mit dem Einhakring (7) verbunden ist, und dass jedes der Zünder-Verreigelungsorgane (1-3) verschiedene Querschnitte besitzt, deren einer ein die Verriegelung in der Sicherheitsstellung bewirkender rechteckiger Querschnitt ist, während der andere ein die Entriegelung in der Scharfmarchstellung ermöglichender zylinderförmiger Querschnitt ist.

2. Vorrichtung nach Anspruch 1, dadurch gekennzeichnet, dass das zweite Fesselorgan der verschiebbaren Schiene (10) durch einen mit dem Einhakring (7) fest verbunden Stift (35) gebildet wird, der in einer in der verschiebbaren Schiene vorgesehenen zusätzlichen Ausnehmung angeordnet ist, und dass der Einhakring (7) um eine zur Bewegungsrichtung (21) der Schiene senkrechte Richtung schwenkbar (36) ist.

3. Vorrichtung nach Anspruch 1, dadurchgekennzeichnet, dass das zweite Fesselorgan der verschiebbaren Schiene durch ein einen flachen Abschnitt (90) aufweisendes zylindrisches Organ (87) gebildet wird, das in einer zusätzlichen Ausnehmung (95) angeordnet ist, welche einen Abschnitt mit zylindrischem Querschnitt (91) und einem Abschnitt mit rechteckigem Querschnitt aufweist, und dass der Einhakring (7) unter der Einwirkung einer Feder (85) in einer zur Bewegungsrichtung der verschiebbaren Schiene (10) senkrechten Richtung lineär beweglich ist.

4. Vorrichtung nach Anspruch 1, dadurch gekennzeichnet, dass des zweite Fesselorgan der verschiebbaren Schiene aus einer mit dem Einhakring (7) fest verbundenen Nase (60) besteht, die in einer in der verschiebbaren Schiene vorgesehenen zusätzlichen Ausnehmung (61) angeordnet ist, und dass der Einhakring (7) unter der Einwirkung einer Feder (52) um eine zur Bewegungsrichtung (21) der verschiebbaren Schiene (10) parallele Richtung drehbar ist.

5. Vorrichtung nach Anspruch 1, dadurch gekennzeichnet, dass das zweite Fesselorgan der verschiebbaren Schiene (10) durch einen mit der Öffnung (80) des Einhakringes (7) mechanisch gekuppelten Stift (55) gebildet wird, der in einer in der verschiebbaren Schiene (10) vorgesehenen zusätzlichen Ausnehmung (56) angeordnet ist, und dass der Einhakring (7) ortsfest ausgebildet ist und dass der Stift (55) aus der zusätzlichen Ausnehmung (56) ausgeworfen wird, wenn der Einhakring (7) vom Haken des Luftfahrzeugs gelöst ist.

## Claims

1. A safety device for dropping a load suspended under an aerial vehicle by at least one hooking ring (7) which cooperates with a hook integral with said aerial vehicle, said device comprising a sliding bar (10) movable between a first operative ("safety") position and a second operative ("arming") position, the displacement of said bar being subjected to the opening of the hook of said vehicle; and said bar comprising recesses (25-27) for fuse locks (1-3), characterized in that said sliding bar is traversed, on the one hand, by a first impeding organ (19) mechanically connected to said aerial vehicle by a traction cable (11-15) and, on the other hand, by a second impeding organ (35) mechanically connected to the hooking ring (7), and in that each one of said fuse locks (1-3) comprises different sections: a rectangular section for ensuring its locking in the safety position, and a cylindrical section for allowing its unlocking in the armed position.

2. A device according to claim 1, characterized in that said second impeding organ of the sliding bar (10) is a teat (35) integral with said hooking ring (7), said teat being placed in a supplementary recess (350) provided in the sliding bar (10), and in that the hooking ring (7) is rotatively movable (36) about a direction perpendicular to the direction of displacement (21) of said bar.

3. A device according to claim 1, characterized in that said second impeding organ of said sliding bar is a cylindrical element (87) having a flat portion (90), said cylindrical element being placed in a supplementary recess (95) having a portion of circular section (91) and a portion of rectangular section, and in that said hooking ring (7) is movable in a linear manner under the action of a spring (85) in a direction perpendicular to the direction of displacement of said sliding bar (10).

4. A device according to claim 1, characterized in that said second impeding organ of said sliding bar is a lug (60) integral with said hooking ring (7), said lug being placed in a supplementary recess (61) provided in the sliding bar (10), and in that said hooking ring (7) is rotatively displaceable under the action of a spring (62) in a direction parallel to the direction of displacement (21) of said sliding bar (10).

5. A device according to claim 1, characterized in that said second impeding organ of the sliding bar (10) is a pin (55) mechanically coupled to the aperture (80) of said hooking ring (7), said pin being placed in a supplementary recess (56) provided in said sliding bar (10), and in that said hooking ring (7) is fixed, and that said pin (55) is ejected from said supplementary recess (56) when the hooking ring (7) is detached from said hook of the aerial vehicle.
